# EUROPÄISCHE PATENTSCHRIFT

(11) **EP 3 560 787 B1**
(45) Veröffentlichungstag und Bekanntmachung des Hinweises auf die Patenterteilung: **17.04.2024**
(21) Anmeldenummer: 19171169.6
(22) Anmeldetag: 25.04.2019
(51) Int. Cl.: B61D 13/00, B61D 17/06, B61F 19/04, B61G 11/14, B61G 11/16

(54) **SCHIENENFAHRZEUG**
RAIL VEHICLE
VÉHICULE SUR RAIL

(30) Priorität: 27.04.2018 DE 102018110243; 27.04.2018 AT 5008118 U
(43) Veröffentlichungstag der Anmeldung: 30.10.2019
(73) Patentinhaber: ALSTOM Holdings, 93400 Saint-Ouen-sur-Seine (FR)
(72) Erfinder: Fiedler, Thomas, 1220 Wien (AT); Monarth, Andreas, 1090 Wien (AT); Mieth, Steffen, 02733 Cunewalde (DE)
(74) Vertreter: Zimmermann & Partner Patentanwälte mbB

(56) Entgegenhaltungen:
- EP-A1- 1 215 098
- EP-A1- 1 310 416
- EP-A1- 1 582 428
- EP-A1- 1 930 227
- EP-B1- 2 334 533
- WO-A1-2013/014628
- CN-A- 107 901 942
- DE-A1-102009 034 682
- DE-C1- 19 720 329
- DE-U1-202006 014 402

## Beschreibung

### Technisches Gebiet

Die vorliegende Erfindung betrifft ein Schienenfahrzeug, insbesondere ein Schienenfahrzeug zum Transport einer Vielzahl von Personen. Ein solches Fahrzeug kann eine Absorbervorrichtung aufweisen, die im Fall einer Kollision dazu dient, mögliche Kräfte zu dämpfen, entsprechende Verschiebungen der Struktur des Schienenfahrzeugs zu kompensieren und kinetische Energie abzubauen. Dadurch soll eine schädliche Wirkung auf Fahrgäste und auf das Schienenfahrzeug verhindert werden.

### Vorbekannter Stand der Technik

Allgemein sind Schienenfahrzeuge des öffentlichen Nah- und Fernverkehrs bekannt, wobei mehrere Wagen oder Triebwageneinheiten solcher Schienenfahrzeuge gemeinsam in zusammengekoppelter Form betrieben werden können. So kann flexibel auf ein variierendes Fahrgastaufkommen reagiert werden.

Dabei kommen Stoßstangen oder Puffervorrichtungen zum Einsatz. Diese sind geeignet, Relativ- bzw. Kollisionskräfte zwischen Fahrzeugen zu einem gewissen Maße aufzunehmen, zu mindern und zu kompensieren.

In der französischen Patentanmeldungen FR 2 759 338 A1 wird beispielsweise ein Schienenfahrzeug gezeigt, wobei im Fall einer Kollision Kollisionskräfte über Stoßaufnehmer, Scharniere und über Crashelemente in einen Fahrzeugrahmen eingetragen werden können; bei Überschreiten einer bestimmten Kollisionsenergie bzw. bestimmter Kollisionskräfte vollzieht der gesamte Führerstand des Fahrzeugs eine Ausweich-Nickbewegung. Aus dem Stand der Technik ist ebenfalls die DE 10 2009 034682 A1 zu erwähnen.

### Nachteile des Standes der Technik

Die bisher bekannten Lösungen sind hinsichtlich Effektivität, Flexibilität und Komplexität unzureichend ausgestaltet.

### Problemstellung

Aufgabe der vorliegenden Erfindung ist es daher, ein sicheres Schienenfahrzeug mit einer Absorbervorrichtung bereitzustellen, wobei die Einsatzmöglichkeiten des Schienenfahrzeugs möglichst flexibel gestaltet sein sollen.

### Erfindungsgemäße Lösung

Die obige Aufgabe wird durch ein Schienenfahrzeug nach Anspruch 1 gelöst. Weitere Ausführungsformen der genannten Gegenstände ergeben sich aus den abhängigen Unteransprüchen.

Das erfindungsgemäße Schienenfahrzeug weist einen Fahrzeugrahmen und mindestens zwei, außermittig angeordnete obere Absorbervorrichtungen und mindestens eine weitere untere Absorbervorrichtung auf.

Die Absorbervorrichtungen sind so ausgebildet, dimensioniert und mit dem Fahrzeugrahmen verbunden, sodass wesentliche Kollisionskräfte über die Absorbervorrichtungen in den Fahrzeugrahmen eingetragen werden können. Dabei sind die beiden oberen Absorbervorrichtungen im bestimmungsgemäßen Einsatz in einer Vertikalrichtung versetzt zur unteren Absorbervorrichtung des Schienenfahrzeugs mit einem Absorbervertikalabstand beabstandet angeordnet. Insbesondere sind alle Absorbervorrichtungen bezüglich ihrer Wirksamkeit zur Energieaufnahme und Kraftweiterleitung parallel zueinander und in Längsrichtung des Schienenfahrzeugs angeordnet vorgesehen.

Die parallele Anordnung schließt im bestimmungsgemäßen Kollisionsfall eine serielle Kraftübertragung von mindestens einer der oberen Absorbervorrichtungen über die untere Absorbervorrichtung in den Fahrzeugrahmen - und andersherum - aus. Der bestimmungsgemäße Kollisionsfall umfasst nicht einen Katastrophenfall, bei dem eine vollständige Desintegration der Fahrzeugstruktur derart stattfände, sodass beispielsweise einer der oberen Absorbervorrichtungen hinter die untere Absorbervorrichtung gezwungen würde, und somit faktisch eine serielle Wirk-Anordnung vorläge. Lösungen mit mehreren Absorbervorrichtungen mit ausschließlich bestimmungsgemäßer serieller Kraftübertragung von oberer und unterer Absorbervorrichtung sind folglich nicht umfasst.

Der Begriff "Absorbervorrichtung" definiert eine technische Vorrichtung gestaltet zur ausschließlichen Kraftaufnahme von Druckkräften und gegebenenfalls auch Scherkräften; insbesondere können die erfindungsgemäßen Absorbervorrichtungen nicht dazu ausgebildet sein, Zugkräfte in Längsrichtung des Schienenfahrzeugs zu übertragen, und sind insbesondere nicht als Kupplungsvorrichtung, zum Beispiel als Mittelpufferkupplung, zum Ziehen anderer Schienenfahrzeuge ausgebildet.

Die Absorbervorrichtungen sind so in einer Längsrichtung des Schienenfahrzeugs am Fahrzeugrahmen vorgesehen, dass die Folgen einer Kollision des Fahrzeugs in Längsrichtung durch die Absorbervorrichtungen abgemindert werden können. Insbesondere beschränkt sich die Wirksamkeit der Absorbervorrichtungen im Wesentlichen ausschließlich auf in Längsrichtung des Schienenfahrzeugs auftretende Kollisionskräfte.

Ein solches Schienenfahrzeug mit oberen Absorbervorrichtungen und mindestens einer unteren Absorbervorrichtung ermöglicht erstmals, dass je nach Kollisionsfall und entsprechendem Ort der Eintragung von Kollisionskräften in das Fahrzeug jeweils eine spezifische Absorbervorrichtung beaufschlagt wird. Auf diese Weise können die Absorbervorrichtungen hinsichtlich ihrer Dimensionierung und Gestaltung besonders effizient ausgebildet sein. Beispielsweise ist denkbar, dass je nach Einsatzfall eine obere Absorbervorrichtung auf einen vornehmlich an einer solchen Stelle auftretenden Kollisionsfall optimiert ist, und die untere Absorbervorrichtung ebenfalls eine orts- und kollisionsspezifische Ausgestaltung aufweist.

Dadurch wird insbesondere ermöglicht, dass das erfindungsgemäße Schienenfahrzeug zusammen mit Schienenfahrzeugen anderen Typs auf demselben Gleis betrieben werden kann, ohne dass Inkompatibilitäten, bedingt durch unterschiedliche Puffer- oder Kollisionsschutzsysteme, dies erschwerten, schwere Kollisionsfolgen hervorrufen könnten oder unmöglich machten.

Erfindungsgemäß dient die untere Absorbervorrichtung des Schienenfahrzeugs dazu, Kollisionen mit Schienenfahrzeugen desselben Typs abzupuffern. Beispielsweise kommt die obere Absorbervorrichtung bei unerwünschter Kontaktierung des Schienenfahrzeugs mit einem Schienenfahrzeug eines anderen Typs zum Einsatz. Insbesondere können somit Gleissysteme des Bahn-Nah- und Fernverkehrs, insbesondere Abstell-, Wartungs- und Rangiergleise auch von Fahrzeugen der Straßenbahn oder sonstigen, insbesondere niederflurigen, Schienenfahrzeugen des Nahverkehrs genutzt werden, ohne dass eine Kollision eines Straßenbahnwagens mit Wagen des Fernverkehrs mit unterschiedlicher Pufferhöhe zu einem ernsthaften, strukturellen Schaden an dem Straßenbahnwagen führen.

Insbesondere bestimmt sich der Versatz zwischen den oberen Absorbervorrichtungen und der unteren Absorbervorrichtung, im Folgenden als Absorbervertikalabstand bezeichnet, anhand sogenannter Wirkmittelpunkte der jeweiligen Absorbervorrichtung. Ein solcher Wirkmittelpunkt liegt beispielsweise im Flächenmittelpunkt oder Flächenschwerpunkt eines Wirk-Querschnitts der jeweiligen Absorbervorrichtung und/oder lässt sich anhand eines summarischen Kraftvektors von Dämpfungs- und/oder Kollisionskräften beim Einleiten derer in die Absorbervorrichtung definieren. Somit ließe sich der Absorbervertikalabstand der Absorbervorrichtungen anhand von exemplarischen Kraftvektoren im Absorptionsfall bestimmen.

Im Zuge einer Weiterbildung der Erfindung wird angeführt, dass zwischen einem Wirkmittelpunkt einer oder beider der oberen Absorbervorrichtungen (oberer Wirkmittelpunkt) und einem Wirkmittelpunkt der unteren Absorbervorrichtung (unterer Wirkmittelpunkt) ein minimaler Absorbervertikalabstand von 200 mm, insbesondere 300 mm, und bevorzugt 455 mm und/oder einen maximalen Absorbervertikalabstand von 1200 mm, insbesondere 800 mm, und bevorzugt 600 mm, in Vertikalrichtung vorgesehen ist. Eine solche Ausgestaltung bedingt einen besonders günstigen Anwendungsbereich des Schienenfahrzeugs mit Schienenfahrzeugen anderen Typs.

Erfindungsgemäß weist der obere Wirkmittelpunkt einer oder beider der oberen Absorbervorrichtungen in Vertikalrichtung einen bestimmten Schienenabstand von einer Schienenoberkante (oberer Schienenabstand) auf. Erfindungsgemäß beträgt der obere Schienenabstand von 750 mm bis 1400 mm, insbesondere von 800 mm bis 1200 mm, weiterhin insbesondere von 900 mm bis 1100 mm, und bevorzugt 1000 mm.

Erfindungsgemäß liegt zwischen dem unteren Wirkmittelpunkt der unteren Absorbervorrichtung und der Schienenoberkante in Vertikalrichtung ein Schienenabstand (unterer Schienenabstand) von 200 mm bis 700 mm, insbesondere von 300 mm bis 650 mm, und bevorzugt von 400 mm bis 555 mm, vor.

Grundsätzlich werden solche Schienenabstände im bestimmungsgemäßen Zustand des unbeladenen Schienenfahrzeugs gemessen.

Gemäß eines Ausführungsbeispiels weisen die obere Absorbervorrichtungen und die untere Absorptionsrichtung unterschiedliche Dämpfungsverhalten, Steifigkeiten und/oder Dämpfungswege auf. Beispielsweise beträgt ein Mindestmaß der Dämpfungswegstrecke der oberen Absorbervorrichtungen 300 bis 400 mm und/oder der unteren Absorbervorrichtung 250 bis 320mm, insbesondere ca. 300 mm. Die notwendige Energieabsorptionskapazität ist abhängig von den Fahrzeuggewichten und beträgt bei der unteren Absorbervorrichtung beispielsweise etwa 100 bis 200kJ je Fahrzeugende, bei der oberen Absorbervorrichtung etwa 150 bis 250kJ je Fahrzeugende. Insbesondere sind die oberen Absorbervorrichtungen so gestaltet, dass eine Kollision mit einem 80 t-Güterwagen mit hohen Puffern unter Einhaltung des Überlebensraumes für den Fahrer möglich ist.

Insbesondere sind die beiden oberen Absorbervorrichtungen bezüglich einer Vertikalrichtung des Fahrzeugs auf derselben Höhe angeordnet und/oder in Querrichtung symmetrisch vorgesehen; beispielsweise können die beiden oberen Absorbervorrichtungen mit einem minimalen Horizontalabstand von 200 mm, insbesondere von 1000 mm, und bevorzugt von 1700 mm und/oder mit einem maximalen Horizontalabstand von 2850 mm, insbesondere 2400 mm, und bevorzugt 1800 mm beabstandet sein.

Gemäß einer Ausführungsform ist dabei an einer oberen Absorbervorrichtung eine ballige Kontaktfläche vorgesehen, die insbesondere als Kugelkalotte ausgebildet ist. Dies führt zu einer besonders günstigen Krafteintragung im Kollisionsfall.

Gemäß einer besonderen Ausgestaltung sind die Absorbervorrichtungen an einem Fahrzeugende mit dem Fahrzeugrahmen verbunden, wobei im Bereich dieses Fahrzeugendes eine Kabine für Passagiere oder für einen Fahrzeugführer angeordnet ist. Zudem weist das Schienenfahrzeug eine Schutzvorrichtung auf, die einen Innenraum der Kabine zumindest teilweise umgibt und separat oder teilweise integral mit dem Fahrzeugrahmen ausgebildet ist. Beispielsweise kann diese Schutzvorrichtung durch eine geeignete Trägerkonstruktion des Fahrzeugrahmens realisiert sein, wobei wesentlichtragende Elemente des Fahrzeugrahmens die Kabine umgreifen.

Eine solche Schutzvorrichtung kann in Querrichtung zumindest teilweise einen U-förmigen Querschnitt aufweisen. Dabei wird die Schutzvorrichtung unter anderem durch jeweils zwei in Längsrichtung verlaufende Seitenabschnitte und durch einen die Seitenabschnitte verbindenden Stirnabschnitt gebildet. Die Schutzvorrichtung umgreift den Innenraum bzw. die Kabine zumindest teilweise, wobei der Stirnabschnitt in Richtung eines Fahrzeugendes vorgesehen ist.

Gemäß dieser Ausführungsform sind dabei die oberen Absorbervorrichtungen im Bereich des Stirnabschnitts der Außenseite der Schutzvorrichtung angeordnet. So können auf die oberen Absorbervorrichtungen wirkende Kräfte über die Schutzvorrichtung an der Kabine vorbei in den weiteren Fahrzeugrahmen abgeleitet werden.

Weiterhin kann die Schutzvorrichtung einen gestuften und U-förmigen Querschnitt einnehmen, sodass Seitenabschnitte und Stirnabschnitt - bezogen auf die Querrichtung des Schienenfahrzeugs - über jeweils eine der Einstufungen miteinander verbunden sind. Die beiden Absorbervorrichtungen sind jeweils in einer der Einstufungen angeordnet, sodass die Kraftleitung von Absorbervorrichtung in die Schutzvorrichtung, und damit in den Fahrzeugrahmen, besonders effektiv ist.

Zusätzlich kann gemäß einer spezifischen Ausgestaltungsform mindestens eine Versteifungsrippe an der Einstufung vorgesehen sein.

Insbesondere ist eine solche Versteifungsrippe zumindest teilweise als horizontal ausgerichtete Dreiecks-ähnliche Platte ausgestaltet. Insbesondere kann diese Hypotenusen-artig von einer Außenseite her in der Einstufung angebracht sein und/oder die Einstufung abdecken. Eine solche Form und Anordnung einer Versteifungsrippe fungiert als Aufkletterschutz, so dass die beaufschlagte obere Absorbervorrichtung nicht durch Abknicken nach oben und/oder unten ausbrechen kann und/oder der Puffer des Kollisionsgegners nicht nach oben und/oder unten ausbrechen oder abknicken kann. Somit wird ein Aufklettern der Kollisionspartner verhindert.

Vorzugsweise ist jeweils eine Versteifungsrippe über und jeweils eine weitere Versteifungsrippe in Vertikalrichtung unter einer der der oberen Absorbervorrichtung vorgesehen.

Weiterhin kann mindestens eine der Absorbervorrichtungen eine reversible Dämpfereinheit, insbesondere mit einem Federelement, aufweisen. Alternativ oder zusätzlich könnte diese Dämpfereinheit ein fluiddynamisches Funktionselement umfassen.

Alternativ dazu, kann mindestens eine der Absorbervorrichtung als irreversibler Dämpfereinheit ausgebildet sein, wobei eine solche Ausgestaltung insbesondere für die oberen Absorbervorrichtungen vorteilhaft ist.

Beispielsweise kann eine solche irreversible Absorbervorrichtung zwei koaxiale Zylinder aufweisen, die unter radialer Vorspannung stehen; im Fall einer Beaufschlagung mit Kräften in Axialrichtung können diese Zylinder unter Überwindung von Reibungskräften ineinander verschoben werden. Diese Ausgestaltung ist besonders einfach und kostengünstig, und erlaubt gegebenenfalls eine einfache Wiederbenutzung mittels Instandsetzung.

Die untere Absorbervorrichtung weist erfindungsgemäß zwei reversible Dämpfereinheiten auf. Vorzugsweise können diese einen die Dämpfereinheiten verbindenden Kollisionsbügel aufweisen. Insbesondere sind die Dämpfereinheiten in Vertikalrichtung auf derselben Höhe angeordnet.

Zudem können die Dämpfereinheiten direkt oder indirekt an einer unteren Abstützanordnung des Fahrzeugrahmens befestigt sein.

Zudem kann der Fahrzeugrahmen so gestaltet sein, dass die oberen Absorbervorrichtungen direkt oder indirekt mit einer oberen Abstützanordnung verbunden sind.

Insbesondere sind die obere Abstützanordnung und die untere Abstützanordnung hinsichtlich ihres möglichen Kollisions-Kraftflusses zumindest teilweise parallel oder spitzwinklig zueinander ausgerichtet.

Die obere Abstützanordnung und untere Abstützanordnung sind jeweils als voneinander getrennte Trägerstrukturen gestaltet, sodass eine Beaufschlagung der oberen Absorbervorrichtungen und der unteren Absorbervorrichtung zu einer Belastung von separaten Trägerstrukturen führt, und ein Zusammenführen der gedämpften Kollisionskräfte erst in einem Hauptträger des Fahrzeugrahmen stattfindet.

Die voranstehenden beschriebenen Ausführungsformen können beliebig, jedoch in sinnhafter Weise miteinander kombiniert werden. Beispielsweise erkennt der Fachmann eine Ausführungsform, wobei die oberen Absorbervorrichtungen in Querrichtung ca. 1050 mm beabstandet sind, die untere Absorbervorrichtung unter anderem aus reversiblen Dämpfereinheiten und einem Kollisionsbügel gebildet wird, und von den oberen Absorbervorrichtungen mit einem Absorbervertikalabstand zwischen 455 mm bis 600 mm entfernt ist.

### Kurzbeschreibung der Figuren

Die beiliegenden Zeichnungen veranschaulichen Ausführungsformen und dienen zusammen mit der Beschreibung der Erläuterung der Prinzipien der Erfindung. Die Elemente der Zeichnungen sind relativ zueinander und nicht notwendigerweise maßstabsgetreu.

Gleiche Bezugszeichen bezeichnen entsprechend ähnliche Teile.
Fig. 1 zeigt ein exemplarisches Schienenfahrzeug,
Fig. 2 repräsentiert in schematischer Form eine perspektivische Ansicht eines Fahrzeugendes eines Schienenfahrzeugs gemäß Fig. 1,
Fig. 3 ist eine perspektivische Ansicht auf das Fahrzeugende gemäß Fig. 2 zusammen mit einem schematisch angedeuteten, weiteren Fahrzeug, und
Fig. 4 eine weitere perspektivische Ansicht gemäß Fig. 3.

### Ausführungsbeispiele

Zur Verdeutlichung des Gesamtzusammenhangs wird in Fig. 1 einen Triebzug mit zwei beispielhaften, mittels Kupplungsvorrichtung 19 zusammengekoppelten Schienenfahrzeugen 1 angeführt. Ein Wagenkasten 7 dieses Schienenfahrzeugs 1 ist über ein Fahrwerk 8 mittels Drehgestellen rollbar auf Schienen 40 gelagert. Beide Schienenfahrzeuge 1 haben je ein Fahrzeugende 6, an welches weitere Schienenfahrzeuge 1 angekoppelt werden können. Die äußere Form des Wagenkastens 7 wird durch eine Verkleidung 11 gebildet.

Alle Angaben von Orten, Richtungen und Ausrichtungen in der vorliegenden Patentanmeldung beziehen sich auf das Schienenfahrzeug 1 im bestimmungsgemäßen Einsatz auf horizontal verlaufenden Schienen 40. Dabei definiert sich eine parallel zu den geraden Schienen 40 ausgerichtete Längsrichtung 2, eine senkrecht zu den Schienen 40 verlaufende horizontale Querrichtung 3 und eine senkrechte Vertikalrichtung 4 des Schienenfahrzeugs 1.

Die Fig. 2, Fig. 3 und Fig. 4 verdeutlichen eine mögliche Ausführungsform der Erfindung und zeigen einen schematischen Aufbau eines Fahrzeugendes 6 eines Schienenfahrzeugs 1.

Der Wagenkasten 7 des Schienenfahrzeugs 1 umfasst einen Fahrzeugrahmen 5, der, zum Beispiel in Skelettbauweise, eine tragende Struktur des Schienenfahrzeugs 1 bildet. Der Fahrzeugrahmen 5 stützt sich wiederum auf dem Fahrwerk 8 ab, welches auf den Schienen 40 läuft.

In einem dem Fahrzeugende 6 zugewandten Bereich des Fahrzeugrahmens 5 ist eine untere Abstützanordnung 37 und eine obere Abstützanordnung 27 vorgesehen, die mit einem Hauptträger 9 des Fahrzeugrahmen 5 verbunden sind. Diese Abstützanordnungen 37, 27 bilden eine wesentliche Tragstruktur für eine obere Absorbervorrichtung 20 und eine untere Absorbervorrichtung 30.

Im Fall einer erwünschten oder unerwünschten Kollision des Schienenfahrzeugs 1 mit einem anderen Fahrzeug oder einem sonstigen Objekt nehmen die Absorbervorrichtung 20 und die Absorbervorrichtung 30 je nach Kollisionsfall daraus resultierende Kräfte auf und leiten diese in gedämpfter Form in einen oder mehrere Hauptträger 9 des Wagenkastens 7 des Schienenfahrzeugs 1 ein.

Die untere Absorbervorrichtung 30 hat primär die Aufgabe, während des Normalbetriebes Kollisionen mit gleichen oder ähnlichen Schienenfahrzeugen, zum Beispiel mit einer Bim (Straßenbahn), oder mit weiteren Verkehrsteilnehmer oder Objekten, zum Beispiel mit einem Kraftfahrzeug, abzumildern. Entsprechend ist die untere Absorbervorrichtung 30 hinsichtlich solcher Kollisionen dimensioniert und angeordnet. Dazu ist ein Wirkmittelpunkt 31 (unterer Wirkmittelpunkt) der unteren Absorbervorrichtung 30 mit einem speziellen Schienenabstand 32 (unterer Schienenabstand) von einer Schienenoberkante 41 der Schienen 40 beabstandet, wobei dieser in der Vertikalrichtung 4 zwischen 300 mm und 700 mm beträgt, bevorzugt zwischen 400 mm und 555 mm.

Der untere Wirkmittelpunkt 31 repräsentiert einen fiktiven Ort eines summarischen Kraftvektors einer Dämpfungskraft der unteren Absorbervorrichtung 30, welcher einer summarischen Kollisionskraft bei Beaufschlagung der unteren Absorbervorrichtung 30 entgegenwirkt.

Im vorliegenden Ausführungsbeispiel setzt sich die untere Absorbervorrichtung 30, neben anderen Komponenten, aus zwei reversiblen Dämpfereinheiten 33 und einem Kollisionsbügel 34 zusammen. Dabei sind zwei Bügelenden 36 des Kollisionsbügels 34 mit jeweils einer reversiblen Dämpfereinheit 33 fest oder lösbar verbunden, wodurch die untere Absorbervorrichtung 30 eine U-förmige Gestalt einnimmt. Der untere Wirkmittelpunkt 31 befindet sich folglich in einer Mitte eines Bügelbereichs 35 des Kollisionsbügels 34.

Wenn das Schienenfahrzeug 1 mit einem gleichartigen Fahrzeug oder mit einem verhältnismäßig niedrigen Objekt zusammen stößt, und somit der Kollisionsort in Höhe der unteren Absorbervorrichtung 30 liegt, so werden daraus resultierende Kollisionskräfte hauptsächlich durch die untere Absorbervorrichtung 30 über die untere Abstützanordnung 37 in den Fahrzeugrahmen 5 eingeleitet. Somit werden strukturelle Schäden am Wagenkasten 7 oder am Fahrzeugrahmen 5 vermieden, sofern die Kollision die Dämpfungskapazität der unteren Absorbervorrichtung 30 nicht überschreitet.

Weiterhin ist im Wagenkasten 7 im Bereich eines Fahrzeugendes 6 eine Kabine 10 für einen Fahrzeugführer des Schienenfahrzeugs 1 oder für Passagiere vorgesehen. Gemäß dem vorliegenden Ausführungsbeispiel ist die Kabine 10 mit einer Schutzvorrichtung 12 ausgestattet. Diese leitet mögliche darauf wirkende Kollisionskräfte in einen Hauptträger 9 des Fahrzeugrahmens 6 ein und bildet somit einen Kollisionsschutz für die Fahrerkabine 10. In Vertikalrichtung 4 betrachtet nimmt die Schutzvorrichtung 12 eine U-förmige Gestalt ein, welche unter anderem durch beidseitige Seitenabschnitte 14, einen Stirnabschnitt 13 und den Stirnabschnitt 13 und die Seitenabschnitte 14 verbindende Einstufungen 15 gebildet wird.

Die Einstufungen 15 bedingen zum einen im Kollisionsfall eine optimierte Kraftein- und weiterleitung, und stellen zum anderen einen vorteilhaften Montageort für die obere Absorbervorrichtungen 20 dar. Dabei können die Einstufungen 15 in Querrichtung 3 ausgerichtete Frontflächen 16 aufweisen, an welcher jeweils eine der Absorbervorrichtungen 20 befestigt wird.

Weiterhin sind die Einstufungen 15 mit einer oberen Versteifungsrippe 18 und mit einer unteren Versteifungsrippe 17 versehen. Einerseits stabilisieren die Versteifungsrippe 17 und 18 die Einstufungen 15 und den Stirnabschnitt 13 im Belastungsfall gegen ein trapezoides Abknicken in Querrichtung 3. Andererseits fungieren sie gleichzeitig als ietterschutz für die oberen Absorbervorrichtungen 20 oder den Kollisionsgegner. Falls einer der Absorbervorrichtungen 20 übermäßig beansprucht werden würde, und eine Ausweichbewegung nach oben oder unten vollzöge, so würde eine solche Ausweichbewegung durch die obere und untere Versteifungsrippe 17 und 18 wesentlich unterbinden werden können. Insbesondere wird dadurch eine in der Kabine 10 befindliche Person vor ausbrechenden Komponententeilen geschützt.

Die Versteifungsrippe 17, und insbesondere die Versteifungsrippe 18, hat die zusätzliche Funktion, eine günstige Kraftweiterleitung in die obere Abstützanordnung 27 zu ermöglichen. Im vorliegenden Ausführungsbeispiel verbindet die schräg verlaufende, obere Abstützanordnung 27 die untere Versteifungsrippe 17 mit einem Hauptträger 9 des Fahrzeugrahmens 5. Auf diese Weise wird insbesondere eine Deformation der Kabine 10 erschwert.

Weiterhin können die Seitenabschnitte 14 als Teil der oberen Abstützanordnung 27 verstanden werden, da die Seitenabschnitte 14, gleich wie die obere Abstützanordnung 27, Kollisionskräfte in den Hauptträger 9, bzw. in einen senkrechten Teil dessen, einleiten können.

Die oberen Absorbervorrichtungen 20 sind gemäß dieses Ausführungsbeispiels jeweils als irreversible Dämpfereinheiten 23 gestaltet, wobei ein äußerer Rohrabschnitt 29 mit einem Flansch, und eine ballige Kontaktfläche 26 mit einem inneren Rohrabschnitt 28 verbunden ist. Der innere und der äußere Rohrabschnitt 28, 29 sind in Radialrichtung miteinander verpresst. Im Fall einer Kollision mit einem entsprechenden Fahrzeug oder Gegenstand wird die Kontaktfläche 26 mit einer Kollisionskraft beaufschlagt, welche bei Überschreitung der Haftkraft zwischen äußerem und innerem Rohrabschnitt 28, 29 zu einer Verschiebung des inneren Rohrabschnitts 28 gegenüber des äußeren Rohrabschnitts 29 führt. Diese reibungsüberwindende Verschiebung baut einen Teil der kinetischen Energie der Kollision ab.

Gemäß eines nicht dargestellten Ausführungsbeispiels sind die oberen Absorbervorrichtungen 20 zumindest teilweise mit reversiblen Dämpfereinheiten und/oder die untere Absorbervorrichtung 30 zumindest teilweise mit irreversiblen Dämpfereinheiten ausgestattet.

Ein Wirkmittelpunkt 21 einer oberen Absorbervorrichtung 20 (oberer Wirkmittelpunkt 21) kann in analoger Weise zu dem zuvor Beschriebenen in dem Flächenmittelpunkt der oberen Absorbervorrichtung 20 verortet werden.

Gemäß des gezeigten Ausführungsbeispiels sind beide oberen Absorbervorrichtungen 20 in Vertikalrichtung 4 auf derselben Höhe am Schienenfahrzeug 1 angeordnet. Ein Schienenabstand 22 zwischen oberem Wirkmittelpunkt 21 und der Schienenoberkante 41 (oberer Schienenabstand 22) beträgt vorzugsweise zwischen 940 mm und 1065 mm. Bei einer solchen Ausprägung ist die obere Absorbervorrichtung 20 speziell auf Kollisionen mit einem anderen Schienenfahrzeug 42, ausgelegt, beispielsweise mit ein Schienenfahrzeug des Güter- oder Fernverkehrs (Fig. 3, Fig. 4).

Die in Fig. 1 gezeigte Verkleidung 11 des Wagenkastens 7 ist aus Gründen der besseren Erkennbarkeit in Fig. 2, Fig. 3 und Fig. 4 nicht dargestellt. Nichtsdestoweniger umgibt diese das Schienenfahrzeug 1 in den besagten Figuren, wobei die Verkleidung 11 flexible, klappbare oder verschiebbare Abschnitte im Bereich der oberen Absorbervorrichtungen 20 und/oder der unteren Absorbervorrichtung 30 aufweisen kann. Auf diese Weise wird eine nachhaltige Beschädigung, insbesondere der Verkleidung 11, im Falle von tolerierten Kollisionen vermieden.

Wenngleich hierin spezifische Ausführungsformen dargestellt und beschrieben worden sind, liegt es im Rahmen der vorliegenden Erfindung, die gezeigten Ausführungsformen geeignet zu modifizieren, ohne vom Schutzbereich der vorliegenden Erfindung abzuweichen, zum Beispiel indem die irreversiblen Dämpfereinheiten 23 der oberen Absorbervorrichtungen 20 zumindest teilweise oder gänzlich als reversible Dämpfungseinheiten ausgestaltet werden, oder der Kollisionsbügel 34 zweiteilig, verschiebbar oder klappbar ausgeführt ist. Die nachfolgenden Ansprüche stellen einen ersten, nicht bindenden Versuch dar, die Erfindung allgemein zu definieren.

### Bezugszeichen

| | | | |
|---|---|---|---|
| 1 | Schienenfahrzeug | 20 | obere Absorbervorrichtung |
| 2 | Längsrichtung | 21 | oberer Wirkmittelpunkt |
| 3 | Querrichtung | 22 | oberer Schienenabstand |
| 4 | Vertikalrichtung | 23 | obere Dämpfereinheit |
| 5 | Fahrzeugrahmen | 24 | Absorbervertikalabstand |
| 6 | Fahrzeugende | 25 | Horizontalabstand |
| 7 | Wagenkasten | 26 | Kontaktfläche |
| 8 | Fahrwerk | 27 | obere Abstützanordnung |
| 9 | Hauptträger | 28 | innere Rohrabschnitt |
| 10 | Kabine | 29 | äußerer Rohrabschnitt |
| 11 | Verkleidung | | |
| 12 | Schutzvorrichtung | 30 | untere Absorbervorrichtung |
| 13 | Stirnabschnitt | 31 | unterer Wirkmittelpunkt |
| 14 | Seitenabschnitt | 32 | unterer Schienenabstand |
| 15 | Einstufung | 33 | untere Dämpfereinheit |
| 16 | Frontfläche | 34 | Kollisionsbügel |
| 17 | Untere Versteifungsrippe | 35 | Bügelbereich |
| 18 | Obere Versteifungsrippe | 36 | Bügelende |
| 19 | Kupplungsvorrichtung | 37 | untere Abstützanordnung |
| | | 40 | Schiene |
| | | 41 | Schienenoberkante |
| | | 42 | Weiteres Schienenfahrzeug |

## Patentansprüche

1. Schienenfahrzeug (1), aufweisend
- einen Fahrzeugrahmen (5), zwei außermittig angeordnete obere Absorbervorrichtungen (20) und eine untere Absorbervorrichtung (30), insbesondere wobei eine Kontaktfläche (26) der oberen Absorbervorrichtung (20) ballig ausgebildet ist,
- wobei die Absorbervorrichtungen (20, 30) derart konfiguriert und mit dem Fahrzeugrahmen (5) verbunden sind, sodass im Fall einer Kollision in Längsrichtung (2) des Schienenfahrzeugs (1) kinetische Energie eines an der Kollision beteiligten Fahrzeugs aufgenommen werden kann, und kollisionsbedingte Kräfte in den Fahrzeugrahmen (5) einleitbar sind,
- wobei die Absorbervorrichtungen (20, 30) parallel zueinander angeordnet sind, ohne dass im bestimmungsgemäßen Kollisionsfall eine serielle Kraftübertragung von mindestens einer der oberen Absorbervorrichtungen über die untere Absorbervorrichtung in den Fahrzeugrahmen und andersherum erfolgt, und wobei die oberen Absorbervorrichtungen (20) in einer Vertikalrichtung (4) des Schienenfahrzeugs (1) versetzt zur unteren Absorbervorrichtung (30) mit einem Absorbervertikalabstand (24) angeordnet sind,
- wobei die untere Absorbervorrichtung (30) zwei reversible Dämpfereinheiten aufweist, und dazu dient, Kollisionen mit Schienenfahrzeugen desselben Typs abzupuffern,
- wobei ein unterer Wirkmittelpunkt (31) der unteren Absorbervorrichtung (30) von einer Schienenoberkante (41) bestimmungsgemäß einen unteren Schienenabstand (32) von 200 mm bis 700 mm in Vertikalrichtung (4) aufweist, und
- wobei ein oberer Wirkmittelpunkt (21) der oberen Absorbervorrichtung (20) von einer Schienenoberkante (41) bestimmungsgemäß einen oberen Schienenabstand (22) von 750 mm bis 1400 mm in Vertikalrichtung (4) aufweist.

2. Schienenfahrzeug (1) nach Anspruch 1, wobei die oberen Absorbervorrichtungen (20) bezüglich einer Vertikalrichtung (4) des Fahrzeugs (1) auf derselben Höhe angeordnet und in Querrichtung (3) insbesondere symmetrisch vorgesehen sind.

3. Schienenfahrzeug (1) nach Anspruch 1 oder 2, wobei der obere Schienenabstand (22) 800 mm bis 1200 mm, bevorzugt von 900 mm bis 1100 mm, beträgt.

4. Schienenfahrzeug (1) nach einem der vorangestellten Ansprüche, wobei der untere Schienenabstand (32) 300 mm bis 650 mm, bevorzugt 400 mm bis 555 mm, beträgt.

5. Schienenfahrzeug (1) nach einem der voranstehenden Ansprüche, wobei zwischen einem oberen Wirkmittelpunkt (21) einer der oberen Absorbervorrichtungen (20) und dem unteren Wirkmittelpunkt (31) ein minimaler Absorbervertikalabstand (24) von 200 mm, insbesondere 300 mm, und bevorzugt 455 mm und/oder einen maximalen Absorbervertikalabstand (24) von 1200 mm, insbesondere 800 mm, und bevorzugt 600 mm, in Vertikalrichtung (4) vorgesehen ist.

6. Schienenfahrzeug (1) nach einem der voranstehenden Ansprüche, aufweisend
- eine Kabine (10) für Passagiere und/oder für einen Fahrzeugführer, in Längsrichtung (2) angeordnet an einem Fahrzeugende (6), und
- eine die Kabine (10) zumindest teilweise umgebende Schutzvorrichtung (12), welche separat oder teilweise integral mit dem Fahrzeugrahmen (5) ausgebildet ist.

7. Schienenfahrzeug (1) nach Anspruch 6,
- wobei die Schutzvorrichtung (12) in Querrichtung (3) zumindest teilweise einen U-förmigen Querschnitt mit zwei Seitenabschnitten (14) und einem Stirnabschnitt (13) aufweist und dabei den Innenraum (11) in Richtung des Fahrzeugendes (6) zumindest teilweise umgibt, und
- wobei die oberen Absorbervorrichtungen (20) an einer Außenseite der Schutzvorrichtung (12) im Bereich des Stirnabschnitts (13) angeordnet sind.

8. Schienenfahrzeug (1) nach Anspruch 6,
- wobei die Schutzvorrichtung (12) in Querrichtung (3) zumindest teilweise einen gestuften und U-förmigen Querschnitt mit zwei Seitenabschnitten (14), zwei Einstufungen (15) und einen damit verbundenen Stirnabschnitt (13) aufweist und dabei den Innenraum (11) in Richtung des Fahrzeugendes (6) zumindest teilweise umgibt, und
- wobei jeweils eine Absorbervorrichtung (20) an eine Außenseite der Schutzvorrichtung (12) an mindestens einer Einstufung (15) angeordnet ist.

9. Schienenfahrzeug (1) nach Anspruch 8, wobei mindestens eine untere Versteifungsrippe (18) und/oder eine oberen Versteifungsrippe (17) jeweils an den Einstufungen (15) an einer Außenseite der Schutzvorrichtung (12) vorgesehen sind.

10. Schienenfahrzeug (1) nach einem der vorangestellten Ansprüche, wobei mindestens eine der Absorbervorrichtungen (20, 30) eine reversible Dämpfereinheit (33), insbesondere einen fluiddynamischen Dämpfer, aufweist.

11. Schienenfahrzeug (1) nach einem der vorangestellten Ansprüche, wobei mindestens eine der Absorbervorrichtungen (20, 30) eine irreversible Dämpfereinheit (23), insbesondere einen Deformationsdämpfer, aufweist.

12. Schienenfahrzeug (1) nach einem der vorangestellten Ansprüche, wobei mindestens eine der Absorbervorrichtungen (20, 30), insbesondere die obere Absorbervorrichtung (20), zwei koaxial zueinander angeordnete, unter radialer Vorspannung stehende Absorberstrukturen, insbesondere zwei miteinander verpresste Zylinder, aufweist, welche bei Krafteintrag in die Absorbervorrichtung (20, 30) in Längsrichtung (2) zueinander verschiebbar angeordnet sind.

13. Schienenfahrzeug (1) nach einem der vorangestellten Ansprüche, wobei mindestens eine der Absorbervorrichtungen (20, 30), insbesondere die untere Absorbervorrichtung (30), zwei Dämpfereinheiten (33) und einen die Dämpfereinheiten (33) verbindenden Kollisionsbügel (34) derart aufweist, sodass im Fall einer Kollision ein Krafteintrag in die Dämpfereinheiten (33) zumindest teilweise über den Kollisionsbügel (34) erfolgt.

14. Schienenfahrzeug (1) nach einem der vorangestellten Ansprüche, wobei der Fahrzeugrahmen (5) eine obere Abstützanordnung (27) zur Anordnung der oberen Absorbervorrichtungen (20) daran und eine untere Abstützanordnung (37) zur Anordnung der unteren Absorbervorrichtung (30) aufweist, wobei diese bezüglich des Kraftflusses bei Krafteintrag zumindest teilweise parallel zueinander konzipiert angeordnet sind.

15. Schienenfahrzeug (1) nach einem der vorangestellten Ansprüche, wobei eine Energieabsorptionskapazität der unteren Absorbervorrichtung (30) 100 bis 200kJ beträgt, und/oder wobei eine Energieabsorptionskapazität der oberen Absorbervorrichtung (20) 150 bis 250kJ beträgt.

## Claims

1. Rail vehicle (1), comprising
- a vehicle frame (5), two eccentrically arranged upper absorber devices (20) and a lower absorber device (30), in particular wherein a contact surface (26) of the upper absorber device (20) is rounded,
- wherein the absorber devices (20, 30) are configured and connected to the vehicle frame (5) in such a way that, in the event of a collision in the longitudinal direction (2) of the rail vehicle (1), kinetic energy of a vehicle involved in the collision can be absorbed and collision-related forces can be introduced into the vehicle frame (5),
- wherein the absorber devices (20, 30) are arranged parallel to one another without a serial transmission of force from at least one of the upper absorber devices via the lower absorber device into the vehicle frame and vice versa in the event of a collision as intended, and wherein the upper absorber devices (20) are arranged offset in a vertical direction (4) of the rail vehicle (1) with respect to the lower absorber device (30) with an absorber vertical distance (24),
- wherein the lower absorber device (30) comprises two reversible damper units and serves to buffer collisions with rail vehicles of the same type,
- wherein a lower centre of action (31) of the lower absorber device (30) has, as intended, a lower rail distance (32) of 200 mm to 700 mm in the vertical direction (4) from a top of rail (41), and
- wherein an upper centre of action (21) of the upper absorber device (20) has, as intended, an upper rail distance (22) of 750 mm to 1400 mm in the vertical direction (4) from a top of rail (41).

2. Rail vehicle (1) according to claim 1, wherein the upper absorber devices (20) are arranged at the same height with respect to a vertical direction (4) of the vehicle (1) and are provided in particular symmetrically in the transverse direction (3).

3. Rail vehicle (1) according to claim 1 or 2, wherein the upper rail spacing (22) is 800 mm to 1200 mm, preferably from 900 mm to 1100 mm.

4. Rail vehicle (1) according to one of the preceding claims, wherein the lower rail spacing (32) is 300 mm to 650 mm, preferably 400 mm to 555 mm.

5. Rail vehicle (1) according to one of the preceding claims, wherein a minimum absorber vertical distance (24) of 200 mm, in particular 300 mm, and preferably 455 mm, and/or a maximum absorber vertical distance (24) of 1200 mm, in particular 800 mm, and preferably 600 mm, in the vertical direction (4) is provided between an upper centre of action (21) of one of the upper absorber devices (20) and the lower centre of action (31).

6. Rail vehicle (1) according to one of the preceding claims, comprising
- a cabin (10) for passengers and/or for a driver, arranged in the longitudinal direction (2) at one end (6) of the vehicle, and
- a protection apparatus (12) at least partially surrounding the cabin (10) and formed separately or partially integrally with the vehicle frame (5).

7. Rail vehicle (1) according to claim 6,
- wherein the protection apparatus (12) in the transverse direction (3) has at least partially a U-shaped cross-section with two side portions (14) and a front portion (13) and thereby at least partially surrounds the interior (11) in the direction of the vehicle end (6), and
- wherein the upper absorber devices (20) are arranged on an outer side of the protection apparatus (12) in the region of the front portion (13).

8. Rail vehicle (1) according to claim 6,
- wherein the protection apparatus (12) in the transverse direction (3) has at least partially a stepped and U-shaped cross-section with two side portions (14), two steppings (15) and a front portion (13) connected thereto and thereby at least partially surrounds the interior (11) in the direction of the vehicle end (6), and
- wherein in each case an absorber device (20) is arranged on an outer side of the protection apparatus (12) at at least one stepping (15).

9. Rail vehicle (1) according to claim 8, wherein at least one lower stiffening rib (18) and/or one upper stiffening rib (17) are each provided on the steppings (15) on an outer side of the protection apparatus (12).

10. Rail vehicle (1) according to one of the preceding claims, wherein at least one of the absorber devices (20, 30) comprises a reversible damper unit (33), in particular a fluid- dynamic damper.

11. Rail vehicle (1) according to one of the preceding claims, wherein at least one of the absorber devices (20, 30) comprises an irreversible damper unit (23), in particular a deformation damper.

12. Rail vehicle (1) according to one of the preceding claims, wherein at least one of the absorber devices (20, 30), in particular the upper absorber device (20), has two absorber structures arranged coaxially to one another and under radial prestress, in particular two cylinders pressed together, which are arranged so as to be displaceable relative to one another in the longitudinal direction (2) when force is applied to the absorber device (20, 30).

13. Rail vehicle (1) according to one of the preceding claims, wherein at least one of the absorber devices (20, 30), in particular the lower absorber device (30), has two damper units (33) and a collision bracket (34) connecting the damper units (33) in such a way that, in the event of a collision, a force is applied to the damper units (33) at least partially via the collision bracket (34).

14. Rail vehicle (1) according to one of the preceding claims, wherein the vehicle frame (5) has an upper support arrangement (27) for arranging the upper absorber devices (20) thereon and a lower support arrangement (37) for arranging the lower absorber device (30), wherein these are arranged at least partially designed parallel to one another with respect to the flow of force when force is applied.

15. Rail vehicle (1) according to one of the preceding claims, wherein an energy absorption capacity of the lower absorber device (30) is 100 to 200kJ, and/or wherein an energy absorption capacity of the upper absorber device (20) is 150 to 250 kJ.

## Revendications

1. Véhicule ferroviaire (1), présentant
- un châssis de véhicule (5), deux dispositifs absorbeurs supérieurs (20) agencés de manière excentrée et un dispositif absorbeur inférieur (30), en particulier dans lequel une surface de contact (26) du dispositif absorbeur supérieur (20) est réalisée de manière à être bombée,
- dans lequel les dispositifs absorbeurs (20, 30) sont conçus et reliés au châssis de véhicule (5) de telle sorte que, en cas de collision dans une direction longitudinale (2) du véhicule ferroviaire (1), l'énergie cinétique d'un véhicule impliqué dans la collision peut être absorbée, et les forces dues à la collision peuvent être introduites dans le châssis de véhicule (5),
- dans lequel les dispositifs absorbeurs (20, 30) sont agencés parallèlement l'un à l'autre sans qu'il y ait, en cas de collision conforme aux prescriptions, une transmission de force en série depuis au moins l'un des dispositifs absorbeurs supérieurs, par l'intermédiaire du dispositif absorbeur inférieur et dans le châssis de véhicule, et inversement, et dans lequel les dispositifs absorbeurs supérieurs (20) sont agencés dans une direction verticale (4) du véhicule ferroviaire (1) de manière à être décalés par rapport au dispositif absorbeur inférieur (30) d'un écart vertical entre absorbeurs (24),
- dans lequel le dispositif absorbeur inférieur (30) présente deux unités d'amortisseur réversibles et sert à atténuer les collisions avec des véhicules ferroviaires du même type,
- dans lequel un centre d'action inférieur (31) du dispositif absorbeur inférieur (30) présente, par rapport à un bord supérieur de rail (41) et de façon conforme aux prescriptions, une distance inférieure par rapport au rail (32) allant de 200 mm à 700 mm dans la direction verticale (4), et
- dans lequel un centre d'action supérieur (21) du dispositif absorbeur supérieur (20) présente, par rapport à un bord supérieur de rail (41) et de façon conforme aux prescriptions, une distance supérieure par rapport au rail (22) allant de 750 mm à 1 400 mm dans la direction verticale (4).

2. Véhicule ferroviaire (1) selon la revendication 1, dans lequel les dispositifs absorbeurs supérieurs (20) sont agencés à la même hauteur par rapport à une direction verticale (4) du véhicule (1) et sont prévus en particulier de manière à être symétriques dans une direction transversale (3).

3. Véhicule ferroviaire (1) selon la revendication 1 ou 2, dans lequel la distance supérieure par rapport au rail (22) va de 800 mm à 1 200 mm, de préférence de 900 mm à 1 100 mm.

4. Véhicule ferroviaire (1) selon l'une des revendications précédentes, dans lequel la distance inférieure par rapport au rail (32) va de 300 mm à 650 mm, de préférence de 400 mm à 555 mm.

5. Véhicule ferroviaire (1) selon l'une des revendications précédentes, dans lequel un écart vertical entre absorbeurs (24) minimal de 200 mm, en particulier de 300 mm, et de préférence de 455 mm, et/ou un écart vertical entre absorbeurs (24) maximal de 1 200 mm, en particulier de 800 mm, et de préférence de 600 mm, sont prévus dans la direction verticale (4) entre un centre d'action supérieur (21) de l'un des dispositifs absorbeurs supérieurs (20) et le centre d'action inférieur (31).

6. Véhicule ferroviaire (1) selon l'une des revendications précédentes, présentant
- une cabine (10) pour des passagers et/ou pour un conducteur de véhicule, agencée dans la direction longitudinale (2) à une extrémité de véhicule (6), et
- un dispositif de protection (12) entourant au moins partiellement la cabine (10) et réalisé séparément du châssis de véhicule (5) ou partiellement d'un seul tenant avec celui-ci.

7. Véhicule ferroviaire (1) selon la revendication 6,
- dans lequel le dispositif de protection (12) présente au moins partiellement, dans la direction transversale (3), une section transversale en forme de U comportant deux sections latérales (14) et une section frontale (13), et entoure ainsi au moins partiellement l'espace intérieur (11) en direction de l'extrémité de véhicule (6), et
- dans lequel les dispositifs absorbeurs supérieurs (20) sont agencés sur un côté extérieur du dispositif de protection (12) dans la zone de la section frontale (13).

8. Véhicule ferroviaire (1) selon la revendication 6,
- dans lequel le dispositif de protection (12) présente au moins partiellement, dans la direction transversale (3), une section transversale étagée et en forme de U comportant deux sections latérales (14), deux échelons (15) et une section frontale (13) reliée à celles-ci, et entoure ainsi au moins partiellement l'espace intérieur (11) en direction de l'extrémité de véhicule (6), et
- dans lequel respectivement un dispositif absorbeur (20) est agencé sur un côté extérieur du dispositif de protection (12) au niveau d'au moins un échelon (15).

9. Véhicule ferroviaire (1) selon la revendication 8, dans lequel au moins une nervure de renforcement inférieure (18) et/ou une nervure de renforcement supérieure (17) sont prévues respectivement sur les échelons (15) sur un côté extérieur du dispositif de protection (12).

10. Véhicule ferroviaire (1) selon l'une des revendications précédentes, dans lequel au moins l'un des dispositifs absorbeurs (20, 30) présente une unité d'amortisseur (33) réversible, en particulier un amortisseur fluidodynamique.

11. Véhicule ferroviaire (1) selon l'une des revendications précédentes, dans lequel au moins l'un des dispositifs absorbeurs (20, 30) présente une unité d'amortisseur (23) irréversible, en particulier un amortisseur empêchant les déformations.

12. Véhicule ferroviaire (1) selon l'une des revendications précédentes, dans lequel au moins l'un des dispositifs absorbeurs (20, 30), en particulier le dispositif absorbeur supérieur (20), présente deux structures d'absorbeur agencées de manière coaxiale l'une par rapport à l'autre et soumises à une précontrainte radiale, en particulier deux cylindres comprimés l'un avec l'autre, lesquels sont agencés de manière à pouvoir être déplacés l'un par rapport à l'autre dans la direction longitudinale (2) lors de l'application d'une force dans le dispositif absorbeur (20, 30).

13. Véhicule ferroviaire (1) selon l'une des revendications précédentes, dans lequel au moins l'un des dispositifs absorbeurs (20, 30), en particulier le dispositif absorbeur inférieur (30), présente deux unités d'amortisseur (33) et un arceau de collision (34) reliant les unités d'amortisseur (33), de telle sorte que, en cas de collision, une application de force est effectuée dans les unités d'amortisseur (33) au moins partiellement par l'intermédiaire de l'arceau de collision (34).

14. Véhicule ferroviaire (1) selon l'une des revendications précédentes, dans lequel le châssis de véhicule (5) présente un agencement de support supérieur (27) pour l'agencement des dispositifs absorbeurs supérieurs (20) sur celui-ci et un agencement de support inférieur (37) pour l'agencement du dispositif absorbeur inférieur (30), dans lequel lesdits agencements de support sont agencés de manière à être conçus au moins partiellement parallèlement l'un à l'autre en ce qui concerne le flux de force en cas d'application de force.

15. Véhicule ferroviaire (1) selon l'une des revendications précédentes, dans lequel une capacité d'absorption d'énergie du dispositif absorbeur inférieur (30) va de 100 à 200 kJ, et/ou dans lequel une capacité d'absorption d'énergie du dispositif absorbeur supérieur (20) va de 150 à 250 kJ.
